# EUROPÄISCHE PATENTSCHRIFT

(11) **EP 2 354 080 B1**
(45) Veröffentlichungstag und Bekanntmachung des Hinweises auf die Patenterteilung: **01.03.2017**
(21) Anmeldenummer: 11151527.6
(22) Anmeldetag: 20.01.2011
(51) Int. Cl.: B67C 3/22, B67C 7/00

(54) **Vorrichtung zum Behandeln von Behältnissen**
Device for handling containers
Dispositif de traitement de récipients

(30) Priorität: 29.01.2010 DE 102010006319
(43) Veröffentlichungstag der Anmeldung: 10.08.2011
(73) Patentinhaber: Krones AG, 93073 Neutraubling (DE)
(72) Erfinder: Laumer, Roland, 93047, Regensburg (DE)
(74) Vertreter: Bittner, Bernhard

(56) Entgegenhaltungen:
- DE-A1-102005 037 143
- DE-C- 696 569
- DE-C1- 3 732 882
- GB-A- 205 003
- US-A- 2 228 700

## Beschreibung

Die vorliegende Erfindung betrifft eine Vorrichtung und ein Verfahren zum Behandeln von Behältnissen gemäß der Oberbegriffe der Patentansprüche 1 und 7. Bis heute werden bei Vorrichtungen zum Behandeln von Behältnissen, die einen Reinraum aufweisen, Pneumatikzylinder zum Betätigen von im Reinraum angeordneten Einrichtungen verwendet, die mit bis zu 12 bar Arbeitsluft betrieben werden. Die Pneumatikzylinder können auch mit Sterilluft betrieben werden. Diese Maßnahme ist jedoch nicht ausreichend, da, im Falle eines durchgängigen Konzeptes mit Verwendung von Sterilluft, der Zylinder und alle Leitungen bis zum Zylinder, inklusive der eingebauten Ventile sterilisiert werden müssen. Die Sterilisation von Pneumatiksystemen ist nur schwer zu realisieren, d. h. Pneumatiksysteme, die aus dem Stand der Technik bekannt sind, sind für keimfreie Räume ungeeignet. In vielen Fällen können sie durch elektromagnetische Systeme ersetzt werden, die jedoch ebenfalls eine Reihe an Nachteilen aufweisen.

In der DE 696 569 C ist eine Vorrichtung bzw. ein Verfahren nach dem Oberbegriff des Anspruchs 1 bzw. 7 offenbart, und ist eine Einrichtung zum sterilen Füllen und Verschließen von Gefäßen unter Gasgegendruck beschrieben. Hierbei werden eine Füllvorrichtung und eine Verschließvorrichtung zusammen mit einer die Gefäße vor deren Füllung keimfrei machenden Vorrichtung gezeigt. Diese Vorrichtungen befinden sich in einem Druckbehälter der mit keimfreiem Gas gefüllt ist. Der Sterilisier- und Füllapparat weist zudem einen Flaschenteller auf, welcher durch einen mit Pressluft betriebenen Hubkolben angehoben wird.

In der DE 37 32 882 C ist eine Behälterhubanordnung für Getränkefülleinrichtungen offenbart, wobei eine Kolben/Zylinder-Hubanordnung zum Zwecke des Anhebens und Anpressens des Behälters gegen ein Füllorgan mit Vakuum beaufschlagt wird.

Es ist daher Aufgabe der vorliegenden Erfindung eine Vorrichtung und ein Verfahren zum Behandeln von Behältnissen bereit zu stellen, das die zuverlässige bzw. kontaminationsfreie Anwendung bzw. Verwendung eines Pneumatiksystems in einem Reinraum auf einfache und kostengünstige Weise ermöglicht.

Erfindungsgemäß erfolgt die Lösung der zuvor gestellten Aufgabe durch eine Vorrichtung zum Behandeln von Behältnissen mit einem Reinraum zur Aufnahme der Behältnisse nach Anspruch 1.

Ein Reinraum ist normalerweise dadurch gekennzeichnet, dass im Inneren ein höherer Druck herrscht als in der Umgebung. Zehn Pascal Druckunterschied sind im allgemein ausreichend um Mikroorganismen fern zu halten. Um den Reinraum aufrecht erhalten zu können, ist insbesondere gemäß der Reinraumregel der Druck innerhalb des Reinraums stets größer als der Umgebungsdruck und/oder der Fluiddruck der innerhalb des Reinraums vorgesehenen Fluideinrichtungen. In dem Reinraum ist daher ein erster Druck vorsehbar. Ferner weist die Vorrichtung wenigstens einen zumindest teilweise innerhalb des Reinraums angeordneten und fluidbetätigten Aktuator auf. Der fluidbetätigbare Aktuator dient bevorzugt zur Betätigung beispielsweise eines oder mehrerer Verschlussstopper, einer oder mehrerer Greiferansteuerungen und/oder dergleichen, allgemein zur Betätigung in einer dem Reinraum angeordneten Einrichtung zur Behandlung von Behältnissen. Weiterhin ist denkbar, dass der fluidbetätigbare Aktuator als Element eines Verschlussstoppers und/oder einer Greiferansteuerung und/oder dergleichen ausgebildet ist.

Der (fluidbetätigbare) Aktuator ist zumindest zeitweise und bevorzugt dauerhaft bzw. ausschließlich mit einem Druck betreibbar, der geringer als der erste Druck ist. Bevorzugt ist der erste Druck zumindest gleich groß wie der Umgebungsdruck und besonders bevorzugt größer als der Umgebungsdruck.

Diese Ausführungsform ist vorteilhaft, da auf einfache und kostengünstige Weise eine sichere Verwendung eines Pneumatiksystems in einem Reinraum zur Aufnahme von Behältnissen geschaffen wird.

Unter Behältnissen werden bevorzugt Flaschen, Kanister, Dosen, Beutel oder dergleichen verstanden. Ferner weisen die Behältnisse bevorzugt ein Außengewinde und einen darunter angeordneten Kragen auf. Es ist ebenfalls vorstellbar, dass die Behältnisse Preforms sind, die zu Flaschen o. ä. expandierbar sind. Weiterhin sind die Behältnisse bevorzugt mit Lebensmitteln, Getränken und Nahrungsmitteln befüllbar.

Der Aktuator weist mindestens zwei durch ein bewegliches Element unterteilte Arbeitsräume auf, in die ein Fluid einbringbar ist. Das bewegliche Element wird hierbei bevorzugt als zylinder-, kolben- oder scheibenförmiges Flächenelement verstanden, ebenfalls denkbar ist eine kugelförmige oder kugelähnliche oder eine ebene Fläche aufweisende Ausbildung. Die Arbeitsräume sind bevorzugt Arbeitsräume eines Zylinders, d. h. ihre Volumina ergeben in der Summe bevorzugt jeweils unabhängig von der jeweiligen Stellung bzw. Position des beweglichen Elements stets das gleiche Gesamtvolumen.

In einer weiteren bevorzugten Ausführungsform der vorliegenden Erfindung steht zumindest einer der Arbeitsräume mit mindestens einem Mittel zum Erzeugen eines Unterdrucks zumindest zeitweise fluidmäßig in Verbindung. Hierbei ist denkbar, dass beide bzw. alle Arbeitsräume stets mit einem bzw. den gleichen Mitteln zum Erzeugen eines Unterdrucks in Verbindung stehen. Das Mittel zum Erzeugen eines Unterdrucks ist bevorzugt als Pumpe, d. h. z.B. als Vakuumeinrichtung oder dergleichen, ausgebildet. Es wäre jedoch auch möglich, dass in einem der Arbeitsräume ein Federelement vorgesehen ist, welches das bewegliche Element in eine bestimmte Position vorspannt.

Diese Ausführungsform ist vorteilhaft, da zumindest aus einem Arbeitsraum ein Fluid absaugbar ist. Das Absaugen des Fluids führt zu einer Bewegung des beweglichen Elements, wodurch der mit Unterdruck beaufschlagte Arbeitsraum aufgrund einer Bewegung des beweglichen Elements verkleinert und der zweite Arbeitsraum aufgrund einer Vergrößerung seines Volumens ein Fluid aus der Umgebung oder einem mit dem zweiten Arbeitsraum fluidmäßig in Verbindung stehenden weiteren Aufnahmebehältnis ansaugt.

Dies ist ebenfalls vorteilhaft, da eine Bewegung des beweglichen Elements ohne die Aufbringung eines Überdrucks realisierbar ist. Eine Kontamination des Reinraums ist somit ausgeschlossen, da der Druck im Reinraum stets größer als der Druck in den Arbeitsräumen ist. Selbst bei einem Defekt des Reinraums oder speziell vorgesehenen Öffnungen bzw. Austrittsöffnungen im Reinraum tritt bevorzugt nur Materie aus dem Reinraum aus, jedoch nicht darin ein.

Das Fluid in dem ersten Arbeitsraum weist zumindest zeitweise einen Druck auf, der von dem Druck im zweiten Arbeitsraum verschieden ist, wobei im Reinraum stets ein Druck vorgesehen ist, der größer als die Drücke in den Arbeitsräumen ist. Es ist daher ebenfalls vorstellbar, dass abwechselnd in einem Arbeitsraum Überdruck und in einem anderem Arbeitsraum Unterdruck aufbringbar ist, wobei der Überdruck geringer als der Druck in dem Reinraum ist.

Diese Ausführungsform ist vorteilhaft, da so ein schnelleres Bewegen des beweglichen Elements ermöglicht wird, da beim Erzeugen eines Unterdrucks in einem ersten Arbeitsraum kein Unterdruck gegen eine Bewegung des beweglichen Elements im weiteren bzw. zweiten Arbeitsraum wirkt.

In einer weiteren bevorzugten Ausführungsform der vorliegenden Erfindung ist der erste Druck höher als der Umgebungsdruck. Dies ist vorteilhaft, da so das Eindringen von Bakterien, Mikroorganismen, Viren, Verschmutzungen und/oder dergleichen in den Reinraum hinein verhindert wird.

In einer weiteren bevorzugten Ausführungsform der vorliegenden Erfindung ist im Reinraum eine Transporteinrichtung zum Transportieren der Behältnisse vorgesehen. Hierbei ist ebenfalls denkbar, dass die Behältnisse mittels der Transporteinrichtung auch in den Reinraum hinein und/oder aus dem Reinraum heraus bewegbar oder lediglich hinein, heraus oder darin bewegbar sind. Die Geschwindigkeit der Bewegung kann in Abhängigkeit weiterer Parameter steuerbar sein oder beispielsweise beliebig vorgegeben werden.

Bei der Transporteinrichtung kann es sich beispielsweise um ein Trägerrad handeln, an dem eine Vielzahl von Greif- bzw. Halteeinrichtungen zum Halten der Behältnisse vorgesehen ist. Denkbar wären jedoch auch Transportketten, Transportbänder und dergleichen.

In einer weiteren bevorzugten Ausführungsform der vorliegenden Erfindung ist das Fluid eine Flüssigkeit, ein Gas oder ein Flüssigkeit-Gasgemisch. Bevorzugt ist das Fluid jedoch ein Arbeitsgas, das besonders bevorzugt Luft ist. Vorteilhaft ist in dem Reinraum neben der Transporteinrichtung eine Behandlungseinrichtung zum Behandeln der Behältnisse vorgesehen. Dabei kann es sich um Verschließeinheiten, Sterilisationseinheiten, Fülleinheiten und dergleichen handeln.

In einer weiteren bevorzugten Ausführungsform der vorliegenden Erfindung ist mindestens eine Sensoreinrichtung zum Überwachen von Vorrichtungsparametern ausgewählt aus der Gruppe bestehend aus Druckparametern, Kontaminierungsgrad, Bewegungsparametern, Temperatur, Kombinationen daraus und/oder dergleichen vorgesehen. Diese Ausführungsform ist vorteilhaft, da so eine genaue Überwachung und somit Steuerung der Behandlung der Behältnisse erfolgen kann.

Ferner ist die Erfindung auf ein Verfahren zum Behandeln von Behältnissen nach Anspruch 7 gerichtet. Gemäß diesem Verfahren wird in einem Reinraum zur Aufnahme der Behältnisse ein erster Druck vorgesehen und wenigstens ein zumindest teilweise innerhalb des Reinraums angeordneter Aktuator wird fluidbetätigt. Der Aktuator wird zumindest zeitweise mit einem Druck betrieben, der geringer als der erste Druck ist. Bevorzugt wird der Aktuator permanent mit einem Druck betrieben, der geringer als der erste Druck ist.

Weitere Vorteile, Ziele und Eigenschaften der vorliegende Erfindung werden anhand der nachfolgenden Beschreibung der anliegenden Zeichnung erläutert, in welcher beispielhaft eine Behälterbehandlungseinrichtung in einem Reinraum dargestellt ist. Bauteile der Behälterbehandlungseinrichtung, welche in der Figur wenigstens im Wesentlichen hinsichtlich ihrer Funktion übereinstimmen, können hierbei mit gleichen Bezugszeichen gekennzeichnet sein.

Darin zeigt:
- Fig. 1: die Anordnung eines Aktuators in einer Behandlungseinrichtung für Behältnisse, wobei der Aktuator zumindest teilweise innerhalb des Reinraums der Behandlungseinrichtung angeordnet ist;
- Fig. 2: ein Beispiel einer ersten aseptischen Abfüllanlage;
- Fig. 3: ein Beispiel einer zweiten aseptischen Abfüllanlage;
- Fig. 4: ein Beispiel eines Pneumatikplans, zur Ansteuerung der erfindungsgemäßen Einrichtung;
- Fig. 5: eine Füllmaschine in einem ersten Zustand; und
- Fig. 6: eine Füllmaschine in einem zweiten Zustand.

Fig. 1 zeigt eine Vorrichtung 1 zum Behandeln von Behältnissen, die einen Reinraum 2 aufweist, in den Behältnisse einbringbar und darin behandelbar sind und in dem ein Fluid, insbesondere ein steriles Gas wie z.B. Sterilluft, in mit einem ersten bevorzugt einstellbaren Druck p₁ vorsehbar bzw. vorgesehen ist. Die Behältnisse sind beispielsweise manuell oder automatisiert mittels einer Transporteinrichtung in den Reinraum 2 einbringbar und/oder darin bewegbar. Die in den Reinraum 2 einzubringenden Behältnisse können dabei vereinzelt und/oder in Gebinden in den Reinraum 2 eingebracht werden.

Das Bezugszeichen 4 kennzeichnet einen Aktuator, der bevorzugt zumindest teilweise innerhalb des Reinraums 2 angeordnet ist und einen ersten Arbeitsraum 6 aufweist, an dem eine erste Fluidleitung 7 zum Einbringen bzw. Abführen eines Fluides aus dem Arbeitsraum 6 angeordnet ist. Ferner weist der Aktuator 4, der bevorzugt als Pneumatikzylinder ausgeführt ist, einen zweiten Arbeitsraum 8 auf, an dem eine zweite Fluidleitung 9 zum Einbringen bzw. Abführen eines Fluids in den zweiten Arbeitsraum 8 bzw. aus dem zweiten Arbeitsraum 8 heraus vorgesehen ist.

Die Arbeitsräume 6 und 8 sind durch ein bewegliches Element 10 bevorzugt derart voneinander getrennt, dass bevorzugt zumindest zeitweise unterschiedliche Drücke p₂, p₃ in den einzelnen Arbeitsräumen 6 und 8 vorsehbar sind. Ferner ist denkbar, dass in die Arbeitsräume 6 und 8 unterschiedliche Fluide eingebracht werden. Bevorzugt wird jedoch in jedem der Arbeitsräume 6, 8 Luft als Arbeitsgas eingebracht. Die Arbeitsräume 6 und 8 weisen in ihrer Summe bevorzugt ein Volumen auf, das stets dieselbe Größe aufweist. Die beiden Drücke p₂ und p₃ sind dabei, insbesondere auch unabhängig von der Stellung des beweglichen Elements 10 geringer als der Druck p₁.

Mit dem beweglichen Element 10 steht besonders bevorzugt ein Übertragungsmittel 12 in Kontakt. Weiterhin ist denkbar, dass das bewegliche Element 10 und das Übertragungsmittel 12 als gemeinsames Bauteil ausgebildet sind. Eine Verschiebung des beweglichen Elements 10 in Richtung X führt aufgrund einer Kopplung zwischen dem beweglichen Element 10 und dem Übertragungsmittel 12 bevorzugt ebenfalls zu einer Bewegung des Übertragungsmittels 12. Bevorzugt sind die Bewegungen des Übertragungsmittels 12 und des beweglichen Elements 10 zumindest teilweise synchronisiert. Das Bezugszeichen pₐₜ kennzeichnet den (insbesondere atmosphärischen) Umgebungsdruck, der geringer ist als der Druck p₁ im Reinraum.

Der Aktuator 4 ist gemäß Fig. 1 in X-Richtung ausgerichtet, kann jedoch ebenfalls in Y-Richtung ausgerichtet sein oder in einer Richtung, die durch X- und Y-Komponenten definiert ist. Selbstverständlich kann der Aktuator auch beliebig in der Z-Richtung (nicht dargestellt) orientiert sein, die sich rechtwinklig zu der X/Y-Ebene erstreckt. Das Übertragungsmittel 12 ist bevorzugt als Kraftübertragungsmittel ausgeführt und wirkt bevorzugt auf eine weitere Einrichtung.

Es ist ebenfalls vorstellbar, dass eine Vielzahl an Aktuatoren 4 im Reinraum 2 bzw. zumindest teilweise im Reinraum 2 vorgesehen sind und diese Aktuatoren 4 individuell ansteuerbar sind. Es ist außerdem denkbar, dass die Aktuatoren 4 zumindest teilweise in Reihe und/oder parallel geschaltet sind.

Wird nun an die Leitung 9 ein Unterdruck P2 angelegt, (der kleiner ist als P3) und P1 > P2, so fährt das Übertragungsmittel 12 aus. In der Leitung 7 sowie im ersten Arbeitsraum 6 kann maximal pₐₜ herrschen. Daher ist die Reinraumregel (P1> pₐₜ; P1 >P3) nicht verletzt.

Wird umgekehrt an die Leitung 7 ein Unterdruck angelegt (P3<P2) so fährt das Übertragungsmittel ein, an der Leitung 9 sowie im zweiten Arbeitsraum 8 kann maximal pₐₜ herrschen. Die Reinraumregel ist auch hier nicht verletzt.

Figur 2 zeigt eine Anlage zur keimfreien Abfüllung, mit einem trockenen Sterilisationsverfahren, in diesen Fall beispielhaft mit einem heißen H₂O₂-Gas. Zu den trockenen Sterilisationsverfahren gehört auch die Behältersterilisation mit Elektronenstrahl.

Die in Fig. 2 gezeigte aseptische Abfüllungsanlage 14 dient beispielsweise zur Behandlung von Behältnissen 16, die bevorzugt als Flaschen ausgebildet sind. Die Behältnisse 16 werden über einen Vorwärmbehandlungsstern 18 (Behandlungsstern zum Vorwärmen des Behältnisses z. B. mit heißer Luft) und eine Behandlungstransfereinheit 28 bzw. eine Behälterausstoßeinrichtung 42 zu einem Sterilisierbehandlungsstern 20 (Behandlungsstern zum Sterilisieren des Behältnisses z. B. mit H₂O₂ Gas) geführt bzw. transportiert. Nach der Bearbeitung der Behältnisse in dem Sterilisierbehandlungsstern 20 erfolgt deren Transport mittels einer weiteren Behältnistransfereinheit 28 bzw. einer weiteren Behälterausstoßeinrichtung 42 zu einem Behandlungsstern zum Ausblasen der Behältnisse 22. Eine Behälterausstoßeinrichtung 42 (nicht im Detail gezeigt) kann fehlerhaft behandelte Behälter aus der Behältertransfereinheit 28 entfernen. Die Ausstoßeinrichtung 42 kann beispielsweise mit der erfindungsgemäßen Vorrichtung angesteuert werden. In dem Transportweg der Behältnisse 16 ist bevorzugt nach dem Ausblasbehandlungsstern 22 (Behandlungsstern zum Ausblasen des Behältnisses) wiederum eine Behältnistransfereinheit 28 bzw. eine Behälterausstoßeinrichtung 42 vorgesehen, mittels denen der Transfer des Behältnisses 16 zu einer Füllmaschine 24 ermöglicht wird. In dem weiteren Transportweg der Behältnisse 16 ist nach der Füllmaschine 24 bevorzugt wiederum eine Behältnistransfereinheit 28 bzw. eine Behälterausstoßeinrichtung 42 vorgesehen, um den Transfer der bevorzugt zumindest teilweise befüllten Behältnisse zu einer Verschließmaschine 26 zu ermöglichen. Die verschlossenen Behältnisse werden bevorzugt mittels einer Behältnistransfereinheit 28 bzw. einer Behälterausstoßeinrichtung 42 zu dem Behältnisauslauf 32 transportiert.

Die Bereiche, in denen z. B. der Vorwärmbehandlungsstern 18, der Sterilisierbehandlungsstern 20, der Ausblasbehandlungsstern 22, die Füllmaschine 24, die Verschließmaschine 26 und der Behältnisauslauf 32 angeordnet sind, sind durch Trennwände 36 voneinander abgegrenzt.

Mit dem Bezugszeichen 30 wird der Behältniseinlauf angegeben, über den die Behältnisse 16 von einer vorgelagerten Behandlungseinrichtung und/oder einer Zuführeinrichtung in die Abfüllanlage 14 eingeschleust werden. Ein Schutz des Behältniseinlaufs 30 wird durch Wandungselemente 38 bereitgestellt, in denen z. B. neben einer Tür 40 auch Sichtfenster vorgesehen sein können. Entsprechende Beobachtungs- bzw. Zugangseinrichtungen sind ebenfalls in den Bereichen der zuvor genannten Einrichtungen vorsehbar. Außerhalb der Anlage 14 herrscht bevorzugt Umgebungsdruck p_{AT}, wobei zumindest in einzelnen Abschnitten der Vorrichtung der Druck p₁ herrscht.

Figur 3 zeigt eine Anlage 15 zur keimfreien Abfüllung mit nassen Sterilisationsverfahren, wie z. B. mit Peressigsäure (PES). Die Anlage 15 weist eine Füllmaschine 24 auf, stromabwärts derer neben einer Vielzahl an Behältnistransfereinheiten 28 auch eine Verschließmaschine 26 vorgesehen ist. Entgegen des Transportwegs der Behältnisse 16, d. h. im Transportweg der Behältnisse vor der Füllmaschine 24 ist bevorzugt zumindest eine Behälterausstoßeinrichtung 42, ein Behälterschwenkstern 50, ein Spülstern 44, eine Behältnistransfereinheit 28 und/oder eine Behälterausstoßeinrichtung 42, ein Behälterbehandlungsstern 46 und/oder neben möglichen weiteren Einrichtungen ein Behälterschwenkstern 48 zum Aufschwenken der Behältnisse 16 vorgesehen.

Anlagen, wie in Figuren 2 und 3 gezeigt, sind bevorzugt "Cleaning in place (CIP)" und/oder "Sterilization in place (SIP)" Anlagen und unter anderem besonders geeignet für die Abfüllung schwachsauerer Produkte, wobei in den meisten Fällen viel Mechanik aus dem Reinraum 2 ausgelagert ist. Im Fachjargon wird dann von einem kleinen Reinraum 2 bzw. einem (Neckring-)Isolator gesprochen. In einem solchen kleinen Reinraum 2 befindet sich relativ wenig Pneumatik. Auf Behälter- bzw. Verschlussausstoßeinrichtungen kann im Reinraum 2 verzichtet werden. Zum Betätigen einer solchen Vorrichtung ist besonders ein Pneumatikzylinder Z geeignet. Besonders gut geeignet ist ein Zylinder Z für Vorrichtungen, die den Behälter- bzw. den Verschlussstrom unterbrechen.

Für starksaure oder kohlesäurehaltige Produkte bzw. Produkte, die in einer Kühlkette zum Verbraucher gelangen, werden die Behandlungsmaschinen oft in einen großen Reinraum 2 gestellt. Das heißt die komplette(n) Behälterbehandlungsmaschine(n) befinden sich in einem Reinraum 2. Die Partikelfilter zur Erzeugung einer Reinraumatmosphäre befinden sich meistens am Dach der Reinraumumhausung. Daraus folgt, dass sich viele pneumatische Antriebe im Reinraum 2 befinden.
Einige Einsatzmöglichkeiten sind z. B .Manipulation des Behälter- bzw. Verschlusstransportsystems, Ansteuerung von Medienventile (Produkt / Reinigungsmedien / Sterilisationsmedien), Verschließorgane: Verschlussauswurf und Greiferansteuerung, Behälter Aufschwenken bzw. Abschwenken, Hubbewegungen von Behandlungsorganen durchführen, wie z. B. Spüldüsen, Füllorganen und Verschließorganen.

Figur 4 zeigt beispielhaft einen Pneumatikplan. Zylinder Z1 und Z2 sind eingefahren und Z3 ist ausgefahren. Zylinder Z4 zeigt einen an den Reinraum 2 angeflanschten Zylinder. Die Ventile V₁- V₄ sind z. B. als 5/2 Wegeventile ausgeführt und befinden sich vorzugsweise außerhalb des Reinraums 2.

Figuren 5 und 6 zeigen ein besonders gut geeignetes Anwendungsbeispiel. Die Spülkappe 58 verschließt das Füllventil 54 bei Reinigung bzw. Sterilisation der Produkt- bzw. Medienwege. Betätigt wird die Spülkappe 58 durch einen angeflanschten Zylinder Z. Durch eine Dichtung D, wie z. B. eine Labyrinth-, Lippe- oder Balgdichtung, kann der Zylinderarbeitsraum vom Reinraum 2 getrennt sein.

Im Produktionsmodus liegt vorzugsweise kein Druck an p₂ an (p₂=pₐₜ) und an p₃ liegt ein Unterdruck an (dadurch wird gewährleistet, dass die Spülkappe 58 nicht eingefahren ist). Soll die Spülkappe 58 nun eingefahren werden, wird an p₂ ein Unterdruck angelegt und an p₃ kann in diesem Fall ein Überdruck angelegt werden, da die mit p₃ verbundene Arbeitskammer nicht unmittelbar an den Reinraum 2 angrenzt. Der erforderliche Verschließdruck der Spülkappe 58 wird dadurch verstärkt.

Der Reinraum 2 erstreckt sich bevorzugt in Umfangsrichtung um die Rotationsachse 52 und eine Relativbewegung eines ersten Anteils des Reinraums gegenüber einem zweiten Anteil des Reinraums erfolgt rotatorisch um diese Rotationsachse 52. Mittels der hydraulischen Abdichtung 56 ist dabei bevorzugt eine Abdichtung des Reinraums gewährleistbar. Durch die Bezugszeichen 14 und 15 wird angegeben, dass die in Fig. 5 und 6 angegebene Anordnung sowohl bei aseptischen Abfüllanlagen Anwendung finden kann, bei denen eine Trockensterilisation oder eine Nasssterilisation erfolgt.

Sämtliche in den Anmeldungsunterlagen offenbarten Merkmale werden als erfindungswesentlich beansprucht, sofern sie einzeln oder in Kombination gegenüber dem Stand der Technik neu sind.

### Bezugszeichenliste

- 1: Vorrichtung zum Behandeln von Behältnissen
- 2: Reinraum
- 4: Aktuator
- 6: erster Arbeitsraum
- 7: erste Fluidleitung
- 8: zweiter Arbeitsraum
- 9: zweite Fluidleitung
- 10: bewegliches Element
- 12: Übertragungsmittel
- 14: aseptische Abfüllanlage (Trockensterilisation)
- 15: aseptische Abfüllanlage (Nasssterilisation)
- 16: Behälter
- 18: Vorwärmbehandlungsstern
- 20: Sterilisierbehandlungsstern
- 22: Ausblasbehandlungsstern
- 24: Füllmaschine
- 26: Verschließmaschine
- 28: Behältnistransfereinheit
- 30: Behältniseinlauf
- 32: Behältnisauslauf
- 34: Gehäuse
- 36: Trennwand
- 38: Schutz
- 40: Tür
- 42: Behälterausstoßeinrichtung
- 44: Spülstern
- 46: Behälterbehandlungsstern
- 48: Behälterschwenkstern (zum Aufschwenken der Behältnisse)
- 50: Behälterschwenkstern (zum Abschwenken der Behältnisse)
- 52: Rotationsachse
- 54: Füllventil
- 56: hydraulische Abdichtung
- 58: Spülkappe
- D: Dichtung
- V1: Ventil 1
- V2: Ventil 2
- V3: Ventil 3
- V4: Ventil 4
- X: X-Richtung
- Y: Y-Richtung
- Z1: Zylinder 1
- Z2: Zylinder 2
- Z3: Zylinder 3
- Z4: Zylinder 4
- p₁: Druck im Sterilraum
- p₂, p₃: Drücke
- pₐₜ: Umgebungsdruck

## Patentansprüche

1. Vorrichtung (1) zum Behandeln von Behältnissen, mit einem Reinraum (2) zur Aufnahme der Behältnisse, in dem ein erster Druck (p₁) vorsehbar ist, und wenigstens einem zumindest teilweise innerhalb des Reinraums (2) angeordneten und fluidbetätigbaren Aktuator (4),
wobei der Aktuator (4) zwei durch ein bewegliches Element (10) unterteilte Arbeitsräume (6, 8) aufweist, in die ein Fluid einbringbar ist,
**dadurch gekennzeichnet, dass**
der Aktuator (4) zumindest zeitweise mit einem Druck des Fluides betreibbar ist, der geringer als der erste Druck ist, und dass das Fluid in dem ersten Arbeitsraum (6) zumindest zeitweise einen Druck (p₂, p₃) aufweist, der von dem Druck (p₃, p₂) im zweiten Arbeitsraum (8) verschieden ist, wobei im Reinraum (2) stets der erste Druck (p₁) vorgesehen ist, der größer als die Drücke (p₂, p₃) in den Arbeitsräumen (6, 8) ist.

2. Vorrichtung nach Anspruch 1,
**dadurch gekennzeichnet, dass**
zumindest einer der Arbeitsräume (6, 8) mit einem Mittel zum Erzeugen eines Unterdrucks zumindest zeitweise fluidmäßig in Verbindung steht.

3. Vorrichtung nach mindestens einem der vorangegangenen Ansprüche,
**dadurch gekennzeichnet, dass**
der erste Druck höher als der Umgebungsdruck ist.

4. Vorrichtung nach mindestens einem der vorangegangenen Ansprüche,
**dadurch gekennzeichnet, dass**
im Reinraum (2) eine Transporteinrichtung zum Transportieren der Behältnisse vorgesehen ist.

5. Vorrichtung nach mindestens einem der vorangegangenen Ansprüche,
**dadurch gekennzeichnet, dass**
das Fluid ein Gas ist und bevorzugt Luft ist.

6. Vorrichtung nach mindestens einem der vorangegangenen Ansprüche,
**dadurch gekennzeichnet, dass**
mindestens eine Sensoreinrichtung zum Überwachen von Vorrichtungsparametern ausgewählt aus der Gruppe bestehend aus Druckparameteren, Kontaminierungsgrad, Bewegungsparametern, Kombinationen daraus und dergleichen vorgesehen ist.

7. Verfahren zum Behandeln von Behältnissen, wobei in einem Reinraum (2) zur Aufnahme der Behältnisse ein erster Druck (p₁) vorgesehen wird und wenigstens ein zumindest teilweise innerhalb des Reinraums (2) angeordneter Aktuator (4) fluidbetätigt wird,
wobei der Aktuator (4) zwei durch ein bewegliches Element (10) unterteilte Arbeitsräume (6, 8) aufweist, in die ein Fluid eingebracht wird,
**dadurch gekennzeichnet, dass**
der Aktuator (4) zumindest zeitweise mit einem Druck des Fluides betrieben wird, der geringer als der erste Druck ist und wobei das Fluid in dem ersten Arbeitsraum (6) zumindest zeitweise einen Druck (p₂, p₃) aufweist, der von dem Druck (p₃, p₂) im zweiten Arbeitsraum (8) verschieden ist, wobei im Reinraum (2) stets der erste Druck (p₁) vorgesehen ist, der größer als die Drücke (p₂, p₃) in den Arbeitsräumen (6, 8) ist.

## Claims

1. Device (1) for handling containers, comprising a clean room (2) for receiving the containers, in which a first pressure (p₁) can be provided, and at least one fluid-operable actuator (4) arranged at least partially inside the clean room (2), wherein the actuator (4) comprises two working spaces (6, 8) divided by a movable element (10) into which a fluid can be introduced, **characterised in that**
the actuator (1) can be operated at least at times with a pressure of the fluid which is lower than the first pressure and that the fluid in the first working space (6) at least at times has a pressure (p₂, p₃) which is different from the pressure (p₃, p₂) in the second working space (8), wherein in the clean room (2) always the first pressure (p₁) is provided which is greater than the pressures (p₂, p₃) in the working spaces (6, 8).

2. Device according to claim 1,
**characterised in that**
at least one of the working spaces (6, 8) is at least at times fluidically connected to a means for generating a negative pressure.

3. Device according to at least one of the preceding claims,
**characterised in that**
the first pressure is higher than the ambient pressure.

4. Device according to at least one of the preceding claims,
**characterised in that**
a transport device for transporting the containers is provided in the clean room (2).

5. Device according to at least one of the preceding claims,
**characterised in that**
the fluid is a gas and is preferably air.

6. Device according to at least one of the preceding claims,
**characterised in that**
at least one sensor device is provided for monitoring apparatus parameters selected from the group consisting of pressure parameters, degree of contamination, movement parameters, combinations thereof and the like.

7. Method for treating containers, wherein a first pressure (p₁) is provided in a clean room (2) for receiving the containers, and at least one actuator (4) arranged at least partially inside the clean room (2) is fluid-operated, wherein the actuator (4) comprises two working spaces (6, 8) divided by a movable element (10) into which a fluid can be introduced,
**characterised in that**
the actuator (4) is operated at least at times with a pressure of the fluid which is lower than the first pressure and wherein the fluid in the first working space (6) at least at times has a pressure (p₂, p₃) which is different from the pressure (p₃, p₂) in the second working space (8), wherein in the clean room (2) always the first pressure (p₁) is provided which is greater than the pressures (p₂, p₃) in the working spaces (6, 8).

## Revendications

1. Dispositif (1) de traitement de récipients, comprenant une salle blanche (2) servant à recevoir les récipients, dans laquelle une première pression (p₁) peut être prévue, et au moins
un actionneur (4) pouvant être actionné par un fluide et agencé au moins en partie à l'intérieur de la salle blanche (2),
l'actionneur (4) comprenant deux chambres de travail (6, 8) divisées par un élément mobile (10), dans lesquelles un fluide peut être introduit, **caractérisé en ce que** l'actionneur (4) peut fonctionner au moins par intermittence avec une pression du fluide qui est inférieure à la première pression, et **en ce que**
le fluide présente dans la première chambre de travail (6) au moins par intermittence une pression (p₂, p₃), qui est différente de la pression (p₃, p₂) dans la deuxième chambre de travail (8), la première pression (p₁) qui est supérieure aux pressions (p₂, p₃) dans les chambres de travail (6, 8) est prévue en permanence dans la salle blanche (2).

2. Dispositif selon la revendication 1,
**caractérisé en ce qu'**
au moins une des chambres de travail (6, 8) est en liaison fluidique au moins par intermittence avec un milieu permettant de produire une dépression.

3. Dispositif selon au moins l'une des revendications précédentes,
**caractérisé en ce que**
la première pression est supérieure à la pression d'environnement.

4. Dispositif selon au moins l'une des revendications précédentes,
**caractérisé en ce qu'**
un dispositif de transport servant à transporter les récipients est prévu dans la salle blanche (2).

5. Dispositif selon au moins l'une des revendications précédentes,
**caractérisé en ce que**
le fluide est un gaz et de préférence de l'air.

6. Dispositif selon au moins l'une des revendications précédentes,
**caractérisé en ce qu'**
au moins un système de détection servant à surveiller les paramètres du dispositif choisis dans le groupe constitué par les paramètres de pression, le degré de contamination, les paramètres de mouvement, la combinaison de ces derniers et similaires est prévu.

7. Procédé de traitement de récipients, une première pression (p₁) étant prévue dans une salle blanche (2) destinée à recevoir les récipients et au moins un actionneur (4) agencé au moins en partie à l'intérieur de la salle blanche (2) étant actionné par un fluide,
l'actionneur (4) comprenant deux chambres de travail (6, 8) divisées par un élément mobile (10), dans lesquelles un fluide peut être introduit, **caractérisé en ce que** l'actionneur (4) peut fonctionner au moins par intermittence avec une pression du fluide qui est inférieure à la première pression, et
le fluide présente dans la première chambre de travail (6) au moins par intermittence une pression (p₂, p₃) qui est différente de la pression (p₃, p₂) dans la deuxième chambre de travail (8), la première pression (p₁) qui est supérieure aux pressions (p₂, p₃) dans les chambres de travail (6, 8) est prévue en permanence dans la salle blanche (2).
